# EUROPÄISCHE PATENTSCHRIFT

(11) **EP 0 856 276 B1**
(45) Veröffentlichungstag und Bekanntmachung des Hinweises auf die Patenterteilung: **17.04.2002**
(21) Anmeldenummer: 98100873.3
(22) Anmeldetag: 20.01.1998
(51) Int. Cl.: A47L 1/06

(54) **Reinigungsgerät**
Cleaning device
Ustensil de nettoyage

(30) Priorität: 24.01.1997 DE 29701179 U
(43) Veröffentlichungstag der Anmeldung: 05.08.1998
(73) Patentinhaber: METAFORM METALLVERARBEITUNGSGESELLSCHAFT mbH, D-55768 Hoppstädten-Weiersbach (DE)
(72) Erfinder: Nolte, Werner, 55767 Nohen (DE)
(74) Vertreter: Lewald, Dietrich, Dipl.-Ing.

(56) Entgegenhaltungen:
- EP-A- 0 625 329
- DE-A- 4 409 084
- US-A- 4 312 093
- US-A- 4 847 938
- US-A- 5 165 811

## Beschreibung

Die Erfindung betrifft ein Reinigungsgerät nach dem Oberbegriff des Anspruchs 1.

Aus der US-A 5165811 ist ein Reinigungsgerät mit einem Griff bekannt, der mit einer Halteeinrichtung zur Halterung eines Schwammes verbunden ist. Der Schwamm ist auf einer Platte befestigt, deren obere und untere Kanten über den Schwamm hinausragen und in zwei im Abstand zueinander gegenüberliegend angeordnete Nuten der Halteeinrichtung eingreifen. Zur Halterung des Schwammes ist bei dem bekannten Reinigungsgerät die genannte Platte, die mit dem Schwamm fest verbunden ist, erforderlich. Eine Halterung eines einfachen Schwammes ohne Platte ist nicht möglich.

Aus der EP-A-0 625 329, die ebenfalls auf die Anmelderin obiger Erfindung zurückgeht, ist ein Reinigungsgerät mit einem Grundkörper zur Aufnahme einer Handhabe, einer Halteeinrichtung zur Halterung eines eine Flüssigkeit aufnehmenden Elementes zum Befeuchten eines zu wischenden Gegenstandes, die im Querschnitt etwa U- oder dergleichen -förmig ausgebildet ist, wobei das die Flüssigkeit aufnehmende Element von einem der Handhabe abgewandten, im wesentlichen hin zu dem Abstreifelement erstreckenden Abschnitt aufsteckbar ist, und einer Halteeinrichtung zur Halterung eines Abstreifelementes zum Abziehen eines zu trocknenden Gegenstandes bekannt. Dieses Reinigungsgerät hat sich in der Praxis bereits ausgesprochen bewährt. So ist dieses Reinigungsgerät insbesondere einfach im Aufbau und zugleich sehr kompakt ausgebildet. Nicht zuletzt aufgrund dessen ist dieses Reinigungsgerät zudem ausgesprochen zuverlässig und einfach in seiner Handhabung. Weiterhin ist dieses Reinigungsgerät geeignet, das eine Flüssigkeit aufnehmende Element an dem Grundkörper in einer sehr schnellen und zudem genauen Weise zu befestigen. Zusätzlich kann sich das eine Flüssigkeit aufnehmende Element nicht selbsttätig von dem Abschnitt während der Handhabung dieses Reinigungsgerätes insgesamt lösen. Es hat sich in der Praxis allerdings auch herausgestellt, daß mit diesem Reinigungsgerät ein Richtungswechsel beim Befeuchten eines zu wischenden Gegenstandes nur bedingt möglich ist.

Ausgehend vom Stand der Technik liegt der Erfindung nun die Aufgabe zugrunde, ein Reinigungsgerät gemäß dem Oberbegriff des Anspruchs 1 bereitzustellen, das ebenfalls in seiner Ausgestaltung besonders einfach und ausgesprochen kompakt ist, eine schnelle Montage bzw. Demontage eines eine Flüssigkeit aufnehmenden Elementes an dem Grundkörper gestattet, zugleich leicht handhabbar ist und zusätzlich ohne konstruktiven Aufwand jederzeit und ohne jegliche Einschränkung einen Richtungswechsel beim Befeuchten des zu wischenden Gegenstandes ermöglicht.

Diese Aufgabe wird auf überraschend einfache Weise durch die Merkmale des Anspruchs 1 gelöst.

Demnach weist das eine Flüssigkeit aufnehmende Element eine Tasche auf, mit der es über den Abschnitt der Halteeinrichtung schiebbar ist und umfaßt der Grundkörper des Reinigungsgerätes nach der Erfindung eine Einrichtung zur Gegenhalterung des eine Flüssigkeit aufnehmenden Elementes, die der Halteeinrichtung zur Halterung des eine Flüssigkeit aufnehmenden Elementes von der Handhabe abgewandt gegenüberliegt, so daß das auf den Abschnitt der Halteeinrichtung aufgeschobene eine Flüssigkeit aufnehmende Element in die Gegenhalterung einschiebbar ist. Aufgrund dieser besonderen Ausgestaltung der Erfindung läßt sich ein Reinigungsgerät erhalten, das insbesondere im Aufbau einfach und kompakt, zugleich sehr zuverlässig ausgestaltet ist, eine schnelle Montage bzw. Demontage erlaubt und in seiner Handhabung ausgesprochen einfach ist. Zudem ist durch diese besondere Ausgestaltung der Erfindung ein Richtungswechsel des Reinigungsgerätes beim Befeuchten eines zu wischenden Gegenstandes jederzeit und uneingeschränkt, zudem auf besonders einfache Weise möglich. Darüber hinaus weist diese Ausgestaltung des Reinigungsgerätes nach der Erfindung weitere Vorteile auf. So kann die durch das Abstreifelement beim Abziehen eines zu trocknenden Gegenstandes erzeugte, ablaufende Flüssigkeit unmittelbar in das eine Flüssigkeit aufnehmende Element ein- bzw. zurückgeleitet werden, so daß größere Flächen des zu wischenden Gegenstandes ohne eine zwischenzeitlich erneute Aufnahme von Flüssigkeit gereinigt werden können. Das eine Flüssigkeit aufnehmende Element wird zudem von der Einrichtung zur Gegenhalterung zurückgehalten, so daß ein ungewollter Kontakt des eine Flüssigkeit aufnehmenden Elementes mit dem zu wischenden Gegenstand ausgeschlossen ist. Zudem verhindert die Einrichtung zur Gegenhalterung beim heftigen Anstoßen des eine Flüssigkeit aufnehmenden Elementes an einem Rahmen des zu wischenden Gegenstandes, wie zum Beispiel dem Fensterrahmen oder dergleichen einer Fensterscheibe, ein versehentliches Herunterrutschen des eine Flüssigkeit aufnehmenden Elementes vom Grundkörper.

Vorteilhafte Ausgestaltungen der Erfindung sind in den Ansprüchen 2 bis 20 beschrieben.

Vorzugsweise ist die Einrichtung zur Gegenhalterung des eine Flüssigkeit aufnehmenden Elementes gemäß Anspruch 2 als nutförmige Ausnehmung oder dergleichen ausgebildet, die sich etwa in Richtung des Abschnittes der Halteeinrichtung zur Halterung des eine Flüssigkeit aufnehmenden Elementes erstreckt. In diese nutförmige Ausnehmung ist somit die freie Längskante des eine Flüssigkeit aufnehmenden Elementes, welche sich in Verlängerung zu dem Abschnitt der Halteeinrichtung von diesem wegerstreckt, auf einfache Weise einführbar. Das eine Flüssigkeit aufnehmende Element ist folglich mit dessen einer Längskante an dem Abschnitt der Halterung befestigt und ist mit dessen anderer Längskante durch Eingreifen in die nutförmige Ausnehmung bzw. Hintergreifen der von der Handhabe abgewandten Wand der nutförmigen Ausnehmung festgelegt.

Dabei ist die nutförmige Ausnehmung entsprechend den Merkmalen des Anspruches 3 in vorteilhafter Weise V-, U- oder dergleichenförmig ausgebildet.

Alternativ dazu kann die Einrichtung zur Gegenhalterung des eine Flüssigkeit aufnehmenden Elementes entsprechend den Merkmalen des Anspruchs 4 wenigstens einen Vorsprung oder dergleichen umfassen, der sich etwa in Richtung des Abschnittes der Halteeinrichtung zur Halterung des eine Flüssigkeit aufnehmenden Elementes erstreckt.

Insbesondere ist der wenigstens eine Vorsprung oder dergleichen nach Anspruch 5 mittig bzw. in gleichmäßigen Abständen über die Länge des Grundkörpers angeordnet.

In bevorzugter Ausführungsform ist eine die nutförmige Ausnehmung begrenzende Wand bzw. der wenigstens eine Vorsprung oder dergleichen nach Anspruch 6 zu dem Abschnitt der Halteeinrichtung zur Halterung des eine Flüssigkeit aufnehmenden Elementes etwa parallel und von der Handhabe weiter beabstandet angeordnet. Auf diese Weise läßt sich die freie Längskante des eine Flüssigkeit aufnehmenden Elementes ohne Schwierigkeiten entweder in die nutförmige Ausnehmung einführen oder hinter den wenigstens einen Vorsprung oder dergleichen schieben. Ebenso einfach wie die Montage des eine Flüssigkeit aufnehmenden Elementes gestaltet sich daher auch dessen Demontage nach Gebrauch etc.

Von außerordentlicher Bedeutung für eine weiterhin vereinfachte und außerordentlich bequeme Handhabung des erfindungsgemäßen Reinigungsgerätes zeichnen sich die Merkmale des Anspruchs 7 aus, wonach die Handhabe an dem Grundkörper drehbar befestigt ist.

Entsprechend Anspruch 8 ist die Handhabe an dem Grundkörper mittels einer Schraube befestigbar.

In weiterer Ausgestaltung des erfindungsgemäßen Reinigungsgerätes sind die Handhabe bzw. der Grundkörper nach Anspruch 9 mit wenigstens einem Rastvorsprung oder dergleichen Rastnase und der Grundkörper bzw. die Handhabe mit mindestens zwei Rastausnehmungen oder dergleichen versehen, die radial zu der gemeinsamen Drehachse von Handhabe und Grundkörper ausgerichtet und miteinander in gegenseitigen Eingriff bringbar sind. Auf diese Weise kann die Handhabe, die sich in Ihrer Grundstellung im allgemeinen etwa senkrecht zu dem Grundkörper befindet, mit wenigen Handgriffen in jede andere beliebige Stellung gebracht bzw. gedreht und dann in dieser Stellung eingerastet werden.

In diesem Zusammenhang sind die Rastvorsprünge und Rastausnehmungen entsprechend den Merkmalen des Anspruchs 10 vorzugsweise jeweils als Zahnscheibe ausgebildet.

In weiterer Ausgestaltung des erfindungsgemäßen Reinigungsgerätes sind die Merkmale des Anspruchs 11 für eine einfache Betätigung bei einer gleichzeitig ausgesprochen kostengünstigen Herstellung von Vorteil, wonach die Handhabe zweigeteilt ausgebil-det ist. Dabei sind der wenigstens eine Rastvorsprung und die mindestens zwei Rastausnehmungen zwischen einem Handgriff und einer an dem Grundkörper drehfest anbringbaren Halteplatte angeordnet.

Von großer Bedeutung für eine vereinfachte Drehung der Handhabe auf dem Grundkörper sind zudem die Merkmale des Anspruchs 12, wonach dem wenigstens einen Rastvorsprung und den mindestens zwei Rastausnehmungen ein Ring aus Gummi oder dergleichen elastischen Material zugeordnet ist. Der Ring aus Gummi oder dergleichen elastischen Material überwindet beim Drehen der Handhabe gegenüber dem Grundkörper den Höhenunterschied zwischen dem wenigstens einen Rastvorsprung und dem mindestens zwei Rastausnehmungen, so daß die Handhabe ohne Lösen der Befestigungseinrichtungen, beispielsweise der Schraube bzw. der die Schraube konternden Mutter, verdreht werden kann.

Die Halteplatte weist nach Anspruch 13 wenigstens einen, vorzugsweise zwei Vorsprünge oder dergleichen zur drehgesicherten Befestigung der Halteplatte an dem Grundkörper auf, welche insbesondere den Grundkörper durchgreifen und das eine Flüssigkeit aufnehmende Element zu dessen zusätzlicher Sicherung beaufschlagen.

Die Merkmale der Ansprüche 14 bis 17 dienen in vorteilhafter Weise einer ausgesprochen einfachen, zudem sicheren Halterung des Abstreifelementes an bzw. in der dafür vorgesehenen Halteeinrichtung am Grundkörper. So ist die Halteeinrichtung zur Halterung des Abstreifelementes in vorteilhafter Weise als nutförmige Ausnehmung ausgebildet, in die das Abstreifelement einbringbar und unverlierbar befestigbar ist. Das Abstreifelement umfaßt dabei eine Längskante mit einem im Querschnitt vergrößerten Profil zur Aufnahme in einem im Querschnitt zu der nutförmigen Ausnehmung korrespondierenden Profil, wobei die Längskante des Abstreifelementes mit dem im Querschnitt vergrößerten Profil als runder, keil- oder dergleichen- förmiger Wulst ausgebildet ist. Zusätzlich kann das Abstreifelement noch mittels wenigstens einer Schraube in der nutförmigen Ausnehmung fixiert werden.

Auf besonders vorteilhafte Weise ist der Grundkörper des Reinigungsgerätes nach der Erfindung entsprechend Anspruch 18 aus einem, insbesondere gezogenen, Profil aus vorzugsweise Aluminium, Kunststoff oder dergleichen gebildet, woraus eine besonders einfache und damit kostengünstige Herstellung des erfindungsgemäßen Reinigungsgerätes insgesamt gewährleistet ist.

Vorzugsweise ist das eine Flüssigkeit aufnehmende Element nach Anspruch 19 etwa mäanderförmig ausgebildet, wobei dessen Enden zur Bildung einer Tasche oder dergleichen zur Aufnahme des Abschnittes der Halteeinrichtung miteinander vernäht sind.

Schließlich ist noch erfindungsgemäß vorgesehen, daß das eine Flüssigkeit aufnehmende Element nach Anspruch 20 als Wischtuch, Schwamm oder dergleichen ausgebildet.

Weitere Merkmale, Vorteile und Einzelheiten der Erfindung ergeben sich aus der nachfolgenden Beschreibung einer bevorzugten Ausführungsform der Erfindung sowie anhand der Zeichnung. Hierbei zeigen:
- Fig. 1: eine schematische, seitliche bzw. teilweise perspektivische Ansicht einer Ausführungsform eines erfindungsgemäß ausgebildeten Reinigungsgerätes in montiertem Zustand,
- Fig. 2: eine schematische, seitliche bzw. teilweise perspektivische, auseinandergezogene Ansicht einer Ausführungsform des Reinigungsgerätes nach der Erfindung gemäß Fig. 1 in unmontiertem Zustand,
- Fig. 3: einen auseinandergezogenen, mittigen Querschnitt durch die Ausführungsform des erfindungsgemäßen Reinigungsgerätes nach Fig. 2 mit einem Grundkörper, einem eine Flüssigkeit aufnehmenden Element, einem Abstreifelement und einer Halteplatte, in vergrößerter Darstellung,
- Fig. 4A und Fig. 4B: eine Draufsicht und eine Unteransicht auf die Ausführungsform des erfindungsgemäßen Reinigungsgerätes nach den Fig. 1 und 2 mit einem Grundkörper und einem Abstreifelement,
- Fig. 5A, 5B und 5C: eine Draufsicht, eine Seitenansicht und Unteransicht der Ausführungsform eines Handgriffes des erfindungsgemäßen Reinigungsgerätes gemäß Fig. 1 und 2, in vergrößerter Darstellung, und
- Fig. 6A, 6B und 6C: eine Draufsicht, eine Seitenansicht und Unteransicht der Ausführungsform einer Halteplatte des erfindungsgemäßen Reinigungsgerätes gemäß Fig. 1 und 2, in vergrößerter Darstellung.

In den Fig. 1 und 2 ist eine Ausführungsform eines erfindungsgemäß ausgebildeten Reinigungsgerätes 10 in montiertem bzw. unmontiertem Zustand gezeigt.

Entsprechend den Fig. 1 und 2 umfaßt das Reinigungsgerät 10 einen Grundkörper 12. Der Grundkörper 12 ist zur Aufnahme einer Handhabe 14 vorgesehen. Weiterhin ist der Grundkörper 12 zur Aufnahme einer Halteeinrichtung 16 zur Halterung eines eine Flüssigkeit aufnehmenden Elementes 18 zum Befeuchten eines zu wischenden Gegenstandes (nicht dargestellt), wie zum Beispiel einer zu reinigenden Fensterscheibe oder dergleichen, vorgesehen. Schließlich ist der Grundkörper auch zur Aufnahme einer Halteeinrichtung 20 zur Halterung eines Abstreifelementes 22 zum Abziehen eines zu trocknenden Gegenstandes (ebenfalls nicht dargestellt) wie beispielsweise einer Fensterscheibe oder dergleichen ebene Fläche, vorgesehen.

Wie der Fig. 3 sehr deutlich zu entnehmen ist, ist die Halteeinrichtung 16 zur Halterung des eine Flüssigkeit aufnehmenden Elementes 18 im Querschnitt etwa U- oder dergleichen- förmig ausgebildet. Dabei ist das die Flüssigkeit aufnehmende Element 18 von einem Abschnitt 24 aufsteckbar. Der Abschnitt 24 ist von der Handhabe 14 abgewandt und verläuft im wesentlichen hin zu dem Abstreifelement 22.

Darüber hinaus weist der Grundkörper 12 bei der gezeigten Ausführungsform des erfindungsgemäßen Reinigungsgerätes 10 eine Einrichtung 26 zur Gegenhalterung des eine Flüssigkeit aufnehmenden Elementes 18 bzw. dessen freier Längskante 27 auf. Die Einrichtung 26 zur Gegenhalterung liegt der Halteeinrichtung 16 zur Halterung des eine Flüssigkeit aufnehmenden Elementes 18 gegenüber, und zwar von der Handhabe 14 ebenfalls abgewandt.

Die Einrichtung 26 zur Gegenhalterung des eine Flüssigkeit aufnehmenden Elementes 18 ist bei der dargestellten Ausführungsform des erfindungsgemäßen Reinigungsgerätes 10, wie sich gleichfalls besonders gut der Fig. 3 entnehmen läßt, als nutförmige Ausnehmung 28 oder dergleichen ausgebildet. Die nutförmige Ausnehmung 28 erstreckt sich in Richtung des Abschnittes 24 der Halteeinrichtung 16 zur Halterung des eine Flüssigkeit aufnehmenden Elementes 18. Die nutförmige Ausnehmung 28 ist bei diesem Ausführungsbeispiel im Querschnitt etwa V-, U- oder dergleichenförmig ausgestaltet.

In alternativer, nicht gezeigter Ausgestaltung kann die Einrichtung 26 zur Gegenhalterung des eine Flüssigkeit aufnehmenden Elementes 18 anstelle der nutförmigen Ausnehmung 28 auch wenigstens einen Vorsprung oder dergleichen umfassen, der sich etwa in Richtung des Abschnittes 26 der Halteeinrichtung 16 zur Halterung des eine Flüssigkeit aufnehmenden Elementes 18 erstreckt. Der wenigstens eine Vorsprung oder dergleichen sollte in diesem Fall in vorteilhafter Weise mittig bzw., sofern mehrere Vorsprünge vorgesehen sind, in gleichmäßigen Abständen über die Länge des Grundkörpers 12 angeordnet sein, wodurch das eine Flüssigkeit aufnehmende Element 18 unter jeglichem Richtungswechsel während des Befeuchtens eines zu wischenden Gegenstandes an dem Grundkörper 12 sicher und nicht-selbstlösend gehalten wird.

Gemäß der Fig. 3 ist die Wand 30, welche die nutförmige Ausnehmung 28 begrenzt, bzw. alternativ der wenigstens eine Vorsprung oder dergleichen zu dem Abschnitt 24 der Halteeinrichtung 16 zur Halterung des eine Flüssigkeit aufnehmenden Elementes 18 etwa parallel und von der Handhabe 14 weiter beabstandet. Insoweit ist der Abstand zwischen der Handhabe 14 in montiertem Zustand und dem Abschnitt 24 kleiner als der Abstand zwischen der montierten Handhabe 14 und der im wesentlichen parallel verlaufenden Wand 30.

Die Handhabe 14 ist an dem Grundkörper 12 drehbar befestigbar, und zwar mittels einer Schraube 32, welche mit ihrem Kopf in eine etwa pilzförmig ausgestaltete Ausnehmung 34 eingesteckt und gehalten ist (vgl. Fig. 4A und 4B). Die Schraube 32, die den Grundkörper 12 und die Handhabe 14 durchgreift, wird mittels einer Mutter 36 gekontert. Die Schraube 32 kann gegebenenfalls im Bereich von deren Kopf mit einem Vierkant- oder dergleichen -profil (nicht dargestellt) zur drehgesicherten Aufnahme in der Ausnehmung 34 versehen sein.

Um einerseits eine Drehung der Handhabe 14 gegenüber dem Grundkörper 12 gemäß Doppelpfeil 42 und andererseits eine lösbare Befestigung bzw. Verrastung der Handhabe 14 an dem Grundkörper 12 zu ermöglichen, sind die Handhabe 14 bzw. der Grundkörper 12 mit wenigstens einem Rastvorsprung 38 oder dergleichen Rastnase und der Grundkörper 12 bzw. die Handhabe 14 mit mindestens zwei Rastausnehmungen 40 oder dergleichen versehen.

Der wenigstens eine Rastvorsprung 38 und die mindestens zwei Rastausnehmungen 40 sind dabei radial zu der gemeinsamen Drehachse 43 von Handhabe 14 und Grundkörper 12 ausgerichtet und miteinander in gegenseitigen Eingriff bringbar. Entsprechend dem vorliegenden Ausführungsbeispiel sind die Rastvorsprünge 38 und Rastausnehmungen 40 jeweils als zusammenwirkende Zahnscheibe ausgebildet.

Insbesondere zur vereinfachten und damit kostengünstigen Herstellung des erfindungsgemäßen Reinigungsgerätes 10 ist die Handhabe 14 entsprechend der Fig. 2 zweigeteilt ausgebildet. So setzt sich die Handhabe 14 aus einem Handgriff 44 entsprechend den Fig. 5A, 5B und 5C und einer Halteplatte 46 entsprechend den Fig. 6A, 6B und 6C zusammen, die an dem Grundkörper 12 drehfest anbringbar ist. Der wenigstens eine Rastvorsprung 38 und die mindestens zwei Rastausnehmungen 40 wirken insoweit zwischen dem Handgriff 44 und der Halteplatte 46. Auf diese Weise ist es nicht notwendig, eine kostenaufwendige Prägung oder sonstige Bearbeitung der Grundplatte vorzunehmen, um daran den wenigstens einen Rastvorsprung 38 und/oder die mindestens zwei Rastausnehmungen 40 vorzusehen.

In vorteilhafter Weise ist dem wenigstens einen Rastvorsprung 38 und den mindestens zwei Rastausnehmungen 40 bzw. den beiden zusammenwirkenden Zahnscheiben ein Ring 48 aus Gummi oder dergleichen elastischem Material zugeordnet. Der Ring 48, der zwischen den Handgriff 44 und der Mutter 36 eingelegt ist, überwindet beim Drehen des Handgriffes 44 den Höhenunterschied zwischen dem wenigstens einen Rastvorsprung 38 und dem zwischen den mindestens zwei vorhandenen Rastnasen 40 liegenden Rastvorsprung, so daß eine Verdrehung des Handgriffes 44 gegenüber der Halteplatte 46 und damit dem Grundkörper 12 ohne Lösen der Mutter 36 erfolgen kann.

Die Halteplatte 46 weist entsprechend den Fig. 3, 6B und 6C wenigstens einen, vorzugsweise Vorsprünge 50 oder dergleichen auf, um die Halteplatte 46 an dem Grundkörper 12 drehgesichert zu befestigen. Die Vorsprünge 50 durchgreifen insbesondere den Grundkörper 12 durch eine Bohrung 52 und beaufschlagen, wie leicht der Fig. 3 entnommen werden, das eine Flüssigkeit aufnehmende Elemente 18. Auf diese Weise läßt sich eine zusätzliche Sicherung des Elementes 18 erreichen.

Gemäß der Fig. 4A sind an dem Grundkörper 12 zusätzlich noch zwei etwa symmetrisch angeordnete Langlöcher 54 vorgesehen. Diese Langlöcher 54 dienen der weiteren Vereinfachung bei der Montage bzw. auch Demontage des eine Flüssigkeit aufnehmenden Elementes 18 in die bzw. von der Halteeinrichtung 16. So läßt sich zum Beispiel das eine Flüssigkeit aufnehmende Element 18 mittels nicht dargestellter Schraubenzieher oder dergleichen, welche den Grundkörper 12 über die Langlöcher 54 durchgreifen können, auf den Abschnitt 24 der Halteeinrichtung 18 aufschieben bzw. herunterschieben.

Die Halteeinrichtung 20 zur Halterung des Abstreifelementes 22 ist als nutförmige Ausnehmung 56 ausgebildet, in die das Abstreifelement 22 einbringbar, d.h. von den Enden des Grundkörpers 12 einschiebbar, und unverlierbar befestigt werden kann. Das Abstreifelement 22 umfaßt zu diesem Zweck eine Längskante 58 mit einem im Querschnitt vergrößerten Profil, das in einem im Querschnitt zu der nutförmigen Ausnehmung 56 korrespondierenden Profil aufgenommen und unverlierbar gehalten wird. Entsprechend der Fig. 3 ist das im Querschnitt vergrößerte Profil des Abstreifelementes 22 als keil- oder dergleichen- förmiger Wulst ausgebildet.

Zusätzlich kann das Abstreifelement 22 mittels wenigstens einer Schraube 60 (vgl. insbesondere Fig. 2) in der nutförmigen Ausnehmung 56 fixiert werden.

Der Grundkörper 12 des Reinigungsgerätes 10 nach Erfindung besteht aus einem, insbesondere gezogenen, Profil aus vorzugsweise Aluminium, Kunststoff oder dergleichen.

Das eine Flüssigkeit aufnehmende Element 18 nach Fig. 3 ist etwa mäanderförmig ausgebildet. Dessen Enden sind dabei zur Bildung einer Tasche 62 oder dergleichen zur Aufnahme des Abschnittes 24 der Halteeinrichtung 16 miteinander vernäht. In vorteilhafter Weise ist das eine Flüssigkeit aufnehmende Element 18 als Wischtuch, Schwamm oder dergleichen ausgestaltet.

Entsprechend der vorliegenden Ausführungsform des Reinigungsgerätes 10 ist eine ausgesprochen einfache Montage und Demontage sowie damit kostengünstige Lösung insgesamt erreichbar. Das Reinigungsgerät 10 nach der Erfindung läßt sich dabei folgendermaßen montieren bzw. in umgekehrter Reihenfolge wieder demontieren:

Zunächst wird das Abstreifelement 22 von einem Ende des Grundkörpers 12 in die nutförmige Ausnehmung 56 eingeschoben und dann mit der Schraube 60 von hinten fixiert. Anschließend wird das eine Flüssigkeit aufnehmende Element 18 mit der durch Vernähung gebildeten Tasche 62 über den Abschnitt 24 der Halteeinrichtung 16 zur Halterung des eine Flüssigkeit aufnehmenden Elementes 18 aufgeschoben. Gegebenenfalls wird dieser Vorgang durch Schraubenzieher oder ähnliches unterstützt, die den Grundkörper 12 durch die beiden Langlöcher 54 durchgreifen und das eine Flüssigkeit aufnehmende Element 18 nach hinten schieben können. Anschließend wird die Schraube 32 mit deren Kopf nach unten von oben schräg in die pilzförmige Ausnehmung 34 eingeführt und aufgerichtet. Dann wird die Halteplatte 46 und der Haltegriff 44 auf die Schraube 32, die zugleich die Drehachse 43 des Handgriffes 44 bildet, aufgesteckt. Schließlich werden sämtliche Bauteile durch die Mutter 36 gekontert, die auf einem Ring 48 aus Gummi oder dergleichen elastischen Material aufliegt, wodurch eine relative Verdrehung von Handgriff 44 und Halteplatte 46 zueinander ohne Lösen der Mutter 36 ermöglicht wird. Zuletzt wird dann noch die freie Längskante 27 des eine Flüssigkeit aufnehmenden Elementes 18 entweder in die nutförmige Ausnehmung 28 hinter deren Wand 30 oder alternativ hinter einen oder mehrere voneinander beabstandete nicht dargestellte Vorsprünge geschoben bzw. geklemmt. Auf diese Weise ist das Reinigungsgerät 10 unbeschränkt für einen Richtungswechsel beim Befeuchten des zu wischenden Gegenstandes gemäß Doppelpfeil 64 in Fig. 1 einsetzbar. Das Reinigungsgerät 10 kann zuletzt gegebenenfalls mit dem hinteren Ende des Handgriffs 44 auf eine Verlängerungsstange (nicht gezeigt) aufgesteckt werden.

## Patentansprüche

1. Reinigungsgerät mit einem Grundkörper (12) zur Aufnahme einer Handhabe (14) und mit einem eine Flüssigkeit aufnehmenden Element (18), wobei der Grundkörper (12) eine Halteeinrichtung (16) zur Halterung eines eine Flüssigkeit aufnehmenden Elementes (18) zum Befeuchten eines zu wischenden Gegenstandes, die im Querschnitt etwa U- oder dergleichen -förmig ausgebildet ist, umfaßt, wobei das die Flüssigkeit aufnehmende Element (18) auf einen der Handhabe (14) abgewandten, sich im wesentlichen hin zu einem Abstreifelement (22) erstreckenden Abschnitt (24) der Halteeinrichtung (16) aufsteckbar ist, und der weiterhin eine Halteeinrichtung (20) zur Halterung des Abstreifelementes (22) zum Abziehen eines zu trocknenden Gegenstandes umfaßt, **dadurch gekennzeichnet, daß** das eine Flüssigkeit aufnehmende Element (18) eine Tasche (62) aufweist, mit der es über den Abschnitt (24) der Halteeinrichtung (16) schiebbar ist, und daß der Grundkörper (12) eine Einrichtung (26) zur Gegenhalterung des eine Flüssigkeit aufnehmenden Elementes (18) umfaßt, die der Halteeinrichtung (16) zur Halterung des eine Flüssigkeit aufnehmenden Elementes (18) von der Handhabe (14) abgewandt gegenüberliegt, so daß das auf den Abschnitt (24) der Halteeinrichtung (16) aufgeschobene Element (18) in die Gegenhalterung einschiebbar ist.

2. Reinigungsgerät nach Anspruch 1, **dadurch gekennzeichnet, daß** die Einrichtung (26) zur Gegenhalterung des eine Flüssigkeit aufnehmenden Elementes (18) als im Querschnitt vorzugsweise V-oder U-förmig ausgebildete nutförmige Ausnehmung (28) oder dergleichen ausgebildet ist, die sich etwa in Richtung des Abschnittes (26) der Halteeinrichtung (16) zur Halterung des eine Flüssigkeit aufnehmenden Elementes (18) erstreckt.

3. Reinigungsgerät nach Anspruch 1, **dadurch gekennzeichnet, daß** die Einrichtung (26) zur Gegenhalterung des eine Flüssigkeit aufnehmenden Elementes (18) wenigstens einen Vorsprung oder dergleichen umfaßt, der sich etwa in Richtung des Abschnittes (26) der Halteeinrichtung (16) zur Halterung des eine Flüssigkeit aufnehmenden Elementes (18) erstreckt.

4. Reinigungsgerät nach einem der vorhergehenden Ansprüche, **dadurch gekennzeichnet, daß** die Handhabe (14) bzw. der Grundkörper (12) mit wenigstens einem Rastvorsprung (38) oder dergleichen Rastnase und der Grundkörper (12) bzw. die Handhabe (14) mit mindestens zwei Rastausnehmungen (40) oder dergleichen versehen sind, die radial zu einer gemeinsamen Drehachse (43) von Handhabe (14) und Grundkörper (12) ausgerichtet und miteinander in gegenseitigen Eingriff bringbar sind.

5. Reinigungsgerät nach Anspruch 4, **dadurch gekennzeichnet, daß** dem wenigstens einen Rastvorsprung (38) und den mindestens zwei Rastausnehmungen (40) ein Ring (48) aus Gummi oder dergleichen elastischem Material zugeordnet ist.

6. Reinigungsgerät nach Anspruch 5, **dadurch gekennzeichnet, daß** die Halteplatte (44) wenigstens einen, vorzugsweise zwei Vorsprünge (50) oder dergleichen zur drehgesicherten Befestigung der Halteplatte (46) an dem Grundkörper (12) aufweist, welche insbesondere den Grundkörper (12) durchgreifen und das eine Flüssigkeit aufnehmende Element (18) zu dessen zusätzlichen Sicherung beaufschlagen.

7. Reinigungsgerät nach einem der vorhergehenden Ansprüche, **dadurch gekennzeichnet, daß** das Abstreifelement (22) mittels wenigstens einer Schraube (60) in der nutförmigen Ausnehmung (56) fixierbar ist.

8. Reinigungsgerät nach einem der vorhergehenden Ansprüche, **dadurch gekennzeichnet, daß** das eine Flüssigkeit aufnehmende Element (18) etwa mäanderförmig ausgebildet ist, wobei dessen Enden zur Bildung einer Tasche (62) oder dergleichen zur Aufnahme des Abschnittes (24) der Halteeinrichtung (16) miteinander vernäht sind.

9. Reinigungsgerät nach einem der vorhergehenden Ansprüche, **dadurch gekennzeichnet, daß** das eine Flüssigkeit aufnehmende Element (18) als Wischtuch, Plüsch, Schwamm oder dergleichen ausgebildet ist.

10. Reinigungsgerät nach Anspruch 4, **dadurch gekennzeichnet, daß** die Rastvorsprünge (38) und Rastausnehmungen (40) jeweils als Zahnscheibe ausgebildet sind.

## Claims

1. Cleaning appliance having a basic body (12) for accommodating a handle (14) and having an element (18) absorbing a liquid, the basic body (12) comprising a holding device (16) for holding the element (18) absorbing a liquid, this element (18) being intended for wetting an article to be wiped, the holding device (16) being designed roughly in a U-shape or the like in cross section, it being possible for the element (18) absorbing the liquid to be slipped onto a section (24) of the holding device (16), this section (24) being remote from the handle (14) and extending essentially up to a wiping element (22), the basic body (12) also comprising a holding device (20) for holding the wiping element (22) for skimming an article to be dried, **characterized in that** the element (18) absorbing a liquid has a pocket (62) with which it can be pushed over the section (24) of the holding device (16), and **in that** the basic body (12) comprises a device (26) for counterholding the element (18) absorbing a liquid, this device (26) being located opposite the holding device (16) for holding the element (18) absorbing a liquid, in such a way as to be remote from the handle (14), so that the element (18) pushed onto the section (24) of the holding device (16) can be pushed into the counterholder.

2. Cleaning appliance according to Claim 1, **characterized in that** the device (26) for counterholding the element (18) absorbing a liquid is designed as a groove-shaped recess (28) or the like which is preferably of V-shaped or U-shaped design in cross section and extends approximately in the direction of the section (26) of the holding device (16) for holding the element (18) absorbing a liquid.

3. Cleaning appliance according to Claim 1, **characterized in that** the device (26) for counterholding the element (18) absorbing a liquid comprises at least one projection or the like which extends approximately in the direction of the section (26) of the holding device (16) for holding the element (18) absorbing a liquid.

4. Cleaning appliance according to one of the preceding claims, **characterized in that** the handle (14) or the basic body (12) is provided with at least one latching projection (38) or such latching lug and the basic body (12) or the handle (14) is provided with at least two latching recesses (40) or the like, and the at least one latching projection (38) and the at least two latching recesses (40) are oriented radially to a common rotational axis (43) of handle (14) and basic body (12) and can be brought into mutual engagement with one another.

5. Cleaning appliance according to Claim 4, **characterized in that** a ring (48) of rubber or such elastic material is assigned to the at least one latching projection (38) and the at least two latching recesses (40).

6. Cleaning appliance according to Claim 5, **characterized in that** the holding plate (44) has at least one, preferably two projections (50) or the like for the rotationally locked fastening of the holding plate (46) on the basic body (12), which projections (50) or the like pass through, in particular, the basic body (12) and act upon the element (18) absorbing a liquid in order to additionally secure it.

7. Cleaning appliance according to one of the preceding claims, **characterized in that** the wiping element (22) can be fixed in the groove-shaped recess (56) by means of at least one screw (60).

8. Cleaning appliance according to one of the preceding claims, **characterized in that** the element (18) absorbing a liquid is of roughly meander-shaped design, its ends being sewn to one another in order to form a pocket (62) or the like for accommodating the section (24) of the holding device (16).

9. Cleaning appliance according to one of the preceding claims, **characterized in that** the element (18) absorbing a liquid is designed as a cloth, plush, sponge or the like.

10. Cleaning appliance according to Claim 4, **characterized in that** the latching projections (38) and latching recesses (40) are in each case designed as a toothed disc.

## Revendications

1. Appareil de nettoyage comprenant un corps de base (12) destiné à recevoir une poignée (14), et un élément (18) contenant un liquide, le corps de base (12) comprenant un organe de support (16) destiné à supporter un élément (18) contenant un liquide et servant à humecter un objet qu'il s'agit d'essuyer, cet organe étant à peu près en forme de U ou analogue en section transversale, l'élément (18) contenant un liquide pouvant être emmanché sur un segment (24) de l'organe de support (16) qui est à l'opposé de la poignée (14) et qui s'étend sensiblement jusqu'à un élément racleur (22), et qui comprend en outre un organe de support (20) destiné à supporter l'élément racleur (22) pour essuyer un objet qu'il s'agit de sécher, **caractérisé en ce que** l'élément (18) contenant un liquide présente une poche (62) par laquelle il peut être emboîté sur le segment (24) de l'organe de support (16) et **en ce que** le corps de base (12) comprend un dispositif (26) pour la retenue de l'élément (18) contenant un liquide, qui fait face à l'organe de support (16) pour supporter l'élément (18) contenant un liquide à l'opposé de la poignée (14), de sorte que l'élément (18) emboîté sur le segment (24) de l'organe de support (16) peut être emboîté dans l'organe de retenue.

2. Appareil de nettoyage selon la revendication 1, **caractérisé en ce que** l'organe (26) de retenue de l'élément (18) contenant un liquide est constitué par un évidement (28) ou analogue en forme de rainure en section transversale, de préférence en forme de V ou de U, qui s'étend à peu près selon la direction du segment (26) de l'organe de support (16) destiné à supporter l'élément (18) contenant un liquide.

3. Appareil de nettoyage selon la revendication 1, **caractérisé en ce que** l'organe (26) pour la retenue de l'élément (18) contenant un liquide présente au moins une saillie ou analogue qui s'étend à peu près selon la direction du segment (26) de l'organe de support (16) destiné à supporter l'élément (18) contenant un liquide .

4. Appareil de nettoyage selon une des revendications précédentes, **caractérisé en ce que** la poignée (14) ou le corps de base (12) est munie d'au moins une saillie de verrouillage (38) ou analogue et le corps de base (12) ou la poignée (14) est muni d'au moins deux évidements de verrouillage (40) ou analogues qui sont orientés radialement par rapport à l'axe de rotation commun (43) de la poignée (14) et du corps de base (12) et qui peuvent être mis en prise mutuelle l'un par rapport à l'autre.

5. Appareil de nettoyage selon la revendication 4, **caractérisé en ce qu'**à l'au moins une saillie de verrouillage (38) et aux au moins deux évidements de verrouillage (40) est associée une bague (48) en caoutchouc ou en une matière élastique analogue.

6. Appareil de nettoyage selon la revendication 5, **caractérisé en ce que** la plaque de maintien (44) présente au moins une, de préférence deux, saillie(s) (50) ou analogues destinées à assurer la fixation de la plaque de maintien (46) bloquée en rotation sur le corps de base (12), qui traversent en particulier le corps de base (12) et sollicitent l'élément (18) contenant un liquide pour un supplément de fixation de cet élément.

7. Appareil de nettoyage selon une des revendications précédentes, **caractérisé en ce que** l'élément racleur (22) peut être fixé dans l'évidement (56) en forme de rainure au moyen d'au moins une vis (60).

8. Appareil de nettoyage selon une des revendications précédentes, **caractérisé en ce que** l'élément (18) contenant un liquide est de forme à peu près sinueuse, ses extrémités étant cousues l'une à l'autre pour former une poche (62) ou analogue destinée à recevoir le segment (24) de l'organe de support (16).

9. Appareil de nettoyage selon une des revendications précédente, **caractérisé en ce que** l'élément (18) contenant un liquide est constitué par un torchon, une chamoisine, une éponge ou analogue.

10. Appareil de nettoyage selon la revendication 4, **caractérisé en ce que** les saillies de verrouillage (38) et les évidements de verrouillage (40) sont constitués chacun par une rondelle dentée.
